# FASCICULE DE BREVET EUROPEEN

(11) **EP 0 079 835 B1**
(45) Date de publication et mention de la délivrance du brevet: **19.02.1986**
(21) Numéro de dépôt: 82402075.4
(22) Date de dépôt: 12.11.1982
(51) Int. Cl.: A44B 11/25

(54) **Boucle de ceinture de sécurité notamment pour véhicule automobile**
Sicherheitsgurtschnalle, insbesondere für Kraftfahrzeuge
Safety belt buckle, especially for motor vehicles

(30) Priorité: 18.11.1981 FR 8121557
(43) Date de publication de la demande: 25.05.1983
(73) Titulaire: ACIERS ET OUTILLAGE PEUGEOT Société dite:, F-25400 Audincourt (Doubs) (FR)
(72) Inventeur: Escaravage, Gérard, F-25700 Valentigney (FR)
(74) Mandataire: Moncheny, Michel

## Description

La présente invention est relative aux dispositifs destinés à retenir sur son siège un passager d'un véhicule automobile en cas de décélération brusque de celui-ci, par exemple lors d'un freinange d'urgence ou d'une collision. Plus particulièrement, l'invention concerne une boucle qui dans un dispositif du genre indiqué est destinée à attacher de façon amovible un brin d'une sangle de sécurité à un point fixe de la carrosserie du véhicule, par l'intermédiaire d'une languette formant pêne de verrou.

De telles boucles ont été décrites notamment dans le brevet FR-A-2 349 296 et le certificat d'addition FR-A-2 379 995 se référant à ce brevet, tous deux déposés au nom de la Demanderesse.

Ces boucles connues comportent un boîtier dans lequel est placé un support en forme d'étrier qui est destiné à être fixé à un moyen de retenu fixe par rapport à la carrosserie du véhicule et qui définit entre ses ailes, un couloir de quidage pour le pêne débouchant à une extrémité de cet étrier, la boucle comportant en outre un organe de verrouillage monté oscillant dans l'étrier autour d'un axe qui est perpendiculaire aux ailes de cet étrier, ainsi qu'un organe d'arrêt monté coulissant dans ces ailes et effaçable au moyen d'un bouton de commande, à l'encontre de l'action d'un dispositif élastique de rappel.

Le pêne est retenu dans la boucle par une partie en saillie de l'organe de verrouillage qui vient empêcher le retrait du pêne du couloir de guidage dans laquelle elle pénètre, par exemple en s'introduisant dans une ouverture ménagée dans le pêne. Lors d'une forte traction sur la sangle tendant à retirer le pêne de la boucle, cette partie en saillie vient coopérer avec un bord d'arrêt ménagé dans le fond de l'étrier support, éventuellement par déformation élastique de l'axe d'oscillation de l'organe de verrouillage dans l'étrier, ce qui permet d'obtenir une grande efficacité de la boucle et une force de retenue considérable du pêne, malgré la simplicité et les faibles dimensions de la boucle. Cependant, cette construction nécessite le respect de tolérances assez serrées au cours de la fabrication. Par ailleurs, dans la technique automobile moderne, on souhaite réduire autant que possible le poids et l'encombrement des équipements et ce à tous les niveaux et en particulier dans le domaine des équipements de sécurité sans, bien entendu, pour autant sacrifier l'efficacité de ces équipements.

L'invention a donc pour but essentiel de perfectionner la boucle de la technique antérieure énumérée ci-dessus, notamment par la création d'une boucle plus petite et plus légère dont la fabrication peut être entreprise sans le respect de tolérances serrées.

A cet effet, l'invention a pour objet une boucle du genre définie ci-dessus qui est caractérisée en ce qu'elle comprend en outre des moyens de blocage par effet de coin de pêne dans le couloir de guidage contre la surface intérieure de l'âme de l'étrier, ces moyens de blocage coopérant avec une surface inclinée active ménagée sur ledit organe de verrouillage.

Le blocage par effet de coin a pour résultat de provoquer le coincement du pêne dans la boucle avec une efficacité d'autant plus grande que la force de traction sur la sangle est plus grande (cas d'un freinage brusque ou d'un choc violent, par exemple). Par ailleurs, la position relative des pièces qui sont mises en jeu pour réaliser l'effet de coin est spécifique pour chaque boucle ce qui conduit, en fait, à un rattrapage par construction des tolérances de fabrication inhérentes à ces pièces. Ainsi, la boucle peut être réalisée avec une moindre précision tout en présentant une efficacité de blocage meilleure que celle que l'on pouvait obtenir avec une boucle construite suivant la technique antérieure précitée.

Cette meilleure efficacité permet, en définitive, pour une limite d'effort sur la sangle donnée, de réduire la dimension des pièces et en particulier de diminuer la largeur de l'étrier d'environ la moitié par rapport à la boucle classique précitée.

Suivant une caractéristique préférée de l'invention, les moyens de blocage comportent un galet de section circulaire constante qui par sa surface de révolution est destiné à venir en contact d'une part avec le pêne pour le maintenir contre la surface intérieure de l'âme de l'étrier, et d'autre part, avec la surface inclinée active de l'organe de verrouillage.

Suivant une autre caractéristique de l'invention, le pêne présente au moins dans l'une de ses grandes faces un évidement profilé dans lequel pénètrent les moyens de blocage par effet de coin.

Suivant une autre caractéristique de l'invention, cet évidement profilé du pêne présente une surface active de même inclinaison que la surface active de l'organe de verrouillage en position bloquée du pêne, lesdites surfaces actives faisant un angle prédéterminé entre elles en convergeant l'une vers l'autre dans la direction d'éjection du pêne de la boucle.

L'invention est exposée ci-aprés plus en détail à l'aide de dessins représentant seulement un mode d'exécution, sur lesquels:
- la fig. 1 est une vue en élévation et en coupe d'une boucle pour ceinture de sécurité réalisée selon un mode d'exécution préféré de l'invention;
- les fig. 2, 3 et 4 sont des vues en coupe respectivement prises selon les lignes 2-2, 3-3 et 4―4 de la fig. 1;
- la fig. 5 est une vue en coupe du bouton de commande de la boucle;
- la fig. 6 représente une vue en perspective éclatée de celle-ci;
- la fig. 7 est une vue en élévation schématique de cette boucle et montre le diagramme des forces agissant sur les diverses pièces qui la composent pour en expliquer le fonctionnement;
- la fig. 8 est une vue à très grande échelle de certaines pièces de la boucle pour expliquer le fonctionnement de celle-ci en cas d'un choc très violent;
- les fig. 9A à 9F représentent par une vue en élévation et en coupe analogue à celle de la fig. 1 mais à plus petite échelle, la boucle suivant l'invention pour en expliquer le fonctionnement dynamique;
- les fig. 10, 11 et 12 représentent des vues en perspective et en coupe partielle de plusieurs pênes pouvant être utilisés avec la boucle suivant l'invention;
- la fig. 13 est une vue en élévation et en coupe d'une boucle pour ceinture de sécurité conforme à l'invention, mais réalisée selon un autre mode d'exécution; et
- la fig. 14 est une vue en coupe prise suivant la ligne 14-14 de la fig. 13.

On va tout d'abord examiner les figures 1 à 6 qui représentent la boucle suivant l'invention dans son mode d'exécution préféré.

Cette boucle comporte un support 1 en forme d'étrier comportant un fond 1 a et deux ailes 1 b et 1 c.

Dans la suite de la description, on appellera «extrémité avant» le côté de la boucle dans lequel s'insère un pêne P (c'est-à-dire l'extrémité gauche sur toutes les figures) et «extrémité arrière» le côté opposé de cette boucle.

On voit que l'extrémité arrière de l'âme ou fond 1 a de l'étrier, est prolongée par une patte de fixation 2 renforcée par des bords tombés latéraux 3 s'étendant dans le plan général des ailes 1 b et 1 c, et pourvus d'un orifice central 4. Entre les bords 3 peut être insérée l'extrémité d'un moyen de retenue 5 qui peut être un «pédoncule» qui est l'organe attachant la boucle au plancher du véhicule par exemple. Bien entendu, ce moyen de retenue peut également être un brin de sangle ou tout autre organe analogue.

Le moyen de retenue est percé d'un orifice 6 et est recouvert d'une plaquette de fixation 7 percée également d'un orifice 8 et pourvue d'encoches latérales 9 qui s'adaptent à la forme en marche d'escalier des bords 3 du prolongement 2. Un rivet 10 est destiné à traverser les orifices 4, 6 et 8 lorsqu'ils sont alignés pour fixer rigidement la boucle au moyen de retenue 5.

Chacune des ailes 1 b et 1 c présente à l'avant une incision 1 d en forme de marche d'escalier et délimitant une portion d'aile 1 e déformée vers l'intérieur pour réduire l'écartement de l'étrier à cet endroit. En même temps, le bord inférieur 1f de chacune de ces portions déformées délimite un couloir de guidage 11 dans le support 1 dans lequel peut être introduite la partie en forme de languette 12 du pêne P. Par ailleurs, les portions déformées 1e présentent chacune un orifice 1a, les deux orifices étant alignés et destinés à recevoir une broche d'articulation 13 qui s'étend donc perpendiculairement aux ailes 1b et 1c du support.

Chacune des ailes 1 b et 1 c présentè en outre une lumière allongée 1h qui s'étend parallèlement au fond 1 a de l'étrier et dans lesquelles peut coulisser une goupille 14.

Chacune des ailes présente en outre, vers l'arrière, un orifice 1 i, les deux orifices alignés ainsi ménagés étant destinés à recevoir une seconde broche d'articulation 15.

Le fond 1 a de l'étrier présente une découpe 16 à peu près en forme de T dont la branche la plus longue s'étend parallèlement aux ailes de l'étrier.

La boucle comporte également un organe de verrouillage 17 qui présente à peu près la forme d'un C et qui comporte une concavité 17a dont le fond constitue une surface plane active 17b. Cet organe de verrouillage est pourvu également d'un trou 17c pour le passage de la broche 13 au moyen de laquelle cet organe de verrouillage 17 est donc articulé dans le support 1. En outre, à l'arrière, l'organe de verrouillage 17 présente un talon de déblocage 17d dont le rôle sera expliqué ci-après.

L'organe de verrouillage 17 est monté entre les ailes 18a et 18b d'un organe d'entretoisement 18 qui est porté par la broche 13 traversant des orifices 18c alignés prévus dans ces ailes 18a et 18b. Celles-ci sont réunies ensemble par une plaquette de connexion 18d, l'ensemble de cet organe d'entretoisement étant réalisé, de préférence, en une matière plastique moulée.

Un organe d'éjection 19 est destiné à coulisser d'avant en arrière ou inversement sur le fond 1 a de l'étrier en étant guidé dans ce mouvement grâce à une patte de guidage 19a en forme de T inversé et qui est adaptée pour pénétrer dans l'orifice en forme de T 16 pratiqué dans le fond 1 a. Cet organe d'éjection 19 présente la forme générale d'une plaquette dont le bord avant 19b est réalisé en creux pour s'adapter à la forme du bord avant 12a du pêne P. Le bord opposé de la plaquette présente une encoche 19c dans laquelle peut pénétrer une branche 20a d'un ressort d'éjection 20.

Celui-ci est du type à fil d'acier élastique et il comporte en dehors de la branche 20a, une partie centrale 20b constituée par quelques spires enroulées, partie qui se termine par une deuxième branche 20c s'étandant généralement en sens opposé par rapport à la branche 20a de ce ressort. La partie centrale 20b est engagée sur la broche 15 en étant logée dans une cavité 21 a (voir fig. 1) d'un levier 21 qui est également engagé sur la broche 15 entre les ailes 1 b et 1 c de l'étrier et qui comporte une partie centrale 21 a de support percée d'orifices alignés 21 b à travers lesquels peut passer la broche 15 pour assurer l'articulation de ce levier. Celui-ci comporte une première branche 21c assurant une fonction de guidage et percée d'une ouverture oblongue 21d, tandis que la branche opposée 21 e se présente sous la forme d'un bec de déblocage 21 e destiné à venir en contact avec le talon 17d de l'organe de verrouillage 17, comme il apparaîtra par la suite.

L'ouverture 21 d du levier 21 est traversée par la queue 22a d'un poussoir 22 qui présente la forme générale d'un marteau dont la partie transversale est réalisée sous la forme d'une griffe 22b pouvant être enclenchée élastiquement sur la goupille 14. Un ressort hélicoïdal 23 est engagé sur la queue 22a en étant emprisonné entre la branche 21 c du levier 21 et la griffe 22b.

La boucle comporte également un bouton de commande 24 qui est monté coulissant et à cheval sur les ailes 1 b et 1 c du support 1. Ce bouton comporte des ailes latérales 24a et 24b présentant chacune à l'arrière une encoche 24c destinée à être engagée sur une extrémité correspondante de la goupille 14 ainsi qu'une cavité 24d dans laquelle peut être engagée l'extrémité correspondante de la borche 13 pour le guidage de ce bouton. Ce dernier comporte également des alvéoles de maintien 24e de deux ressorts 25 de rappel de la position de bouton vers l'extérieur, ces ressorts étant engagés sur des ergots 1 ménagés à l'avant sur les ailes du support 1.

La boucle comporte enfin des moyens de blocage par effet de coin qui, dans le mode de réalisation représenté, sont formés par un galet 26 de section constante circulaire. Ce galet est logé dans l'espace délimité par la concavité 17a de l'organe de verrouillage 17.

Le pêne P présente dans sa languette 12, une empreinte 12b dont le profil présente en section transversale de la languette 12, une surface plane inclinée 12c ainsi qu'une surface arrondie 12d de section circulaire et dont le rayon est identique à celui du galet 26.

Lorsque le pêne P est bloqué dans la boucle, la surface plane 12c présente une inclinaison qui est identique à celle de la surface plane active 17b de l'organe de verrouillage 17, étant entendu que les angles d'inclinaison de ces surfaces, ne sont pas identiques. Au contraire, dans cette position du pêne P, ces surfaces convergent vers l'avant en faisant un angle déterminé par rapport au plan général du fond 1 a du support 1.

Comme le montre la fig. 1, l'ensemble de la boucle peut être logé dans un boîtier 27, en matière plastique, par exemple, et réalisé à partir de deux demi-coquiles assemblées selon un plan de joint qui est parallèle à celui du fond du support 1.

On va maintenant examiner la fig. 7 qui représente schématiquement la boucle venant d'être décrite dans la configuration verrouillée, c'est-à-dire lorsque le pêne P est inséré dans le couloir de guidage 11 délimité par le support et qu'une traction T de faible valeur est exercée sur le pêne par la sangle, cas qui peut se produire pendant un freinage normal du véhicule ou lorsque celui-ci est soumis à un léger choc. La force T est exercée sur le pêne par la sangle du fait que le passager retenu par celui-ci sur son siège tend à sortir le pêne P de la boucle dû à l'effet d'inertie qui se produit lorsque le véhicule est décéléré. La force T est compensée par effet de coincement du galet 26 de la façon suivante.

Le pêne subit deux actions conjuguées qui tendent à contrecarrer la force T. Il s'agit tout d'abord de la force de frottement N ϕ 1 (ϕ 1 représentant l'angle de frottement du pêne sur le fond 1 a du support de la boucle. Ensuite, le galet 26 exerce une force G sur la surface plane 12c de l'empreinte 12b de ce pêne P et il en résulte une force de frottement G ϕ 2, (p 2 étant l'angle de frottement du galet sur le pêne P.

Le pêne étant ainsi en équilibre, le galet 26 doit être retenu par l'organe de verrouillage 17 par une force antagoniste G1 qui prend naissance au point contact entre le galet 26 et la surface active plane 17b de l'organe de verrouillage 17. Cette force G1 engendre une force de frottement G1 ϕ 3 (ϕ 3 étant l'angle de frottement entre le galet 26 et la surface active 17b de l'organe de verrouillage) et il s'en suit que l'organe de verrouillage 17 tend à tourner autour de la broche 13 dans le sens contraire des aiguilles d'une montre avec un moment qui est égal au produit de la résultante R et de la distance h de celle-ci par rapport à l'axe de la broche d'articulation 13.

La résultante R est contrebalancée d'une part par la réaction A exercée par cette broche sur l'organe de verrouillage et d'autre part par la réaction engendrée par l'application de celui-ci contre la goupille 14 (force g avec force de frottement g ϕ 4, ϕ 4 étant le coefficient de frottement entre la goupille et l'organe de verrouillage.

La transmission de la force G sur l'organe de verrouillage 17 résulte d'un effet de coin qui est engendré en raison de l'inclinaison d'un angle a de la surface plane 17b de la concavité 17a de l'organe de verrouillage 17 par rapport au plan général du fond 1 a du support 1. Dans le mode de réalisation représenté, le pêne présente dans l'empreinte 12b, la surface inclinée 12c, agencement qui est préféré pour obtenir une sécurité de blocage et une efficacité maximale du fonctionnement de la boucle. La surface 12c est inclinée d'un angle par rapport au plan général du fond 1a du support 1 avec a > β. Il en résulte que les surfaces 17b et 12c convergent vers l'avant. On verra dans la suite que le pêne peut présenter des empreintes de diverses formes voir comporter un trou le traversant de part en part.

Si la configuration de la fig. 7 correspond à une traction T de la sangle sur le pêne P d'une valeur courante survenant dans le cas d'un freinage normal ou d'un léger choc, la fig. 8 représente le cas d'une collision dans laquelle la force T exercée sur le pêne peut être très importante (pour fixer les idées de l'ordre de 1500 kg).

On vient de voir à la lumière de la fig. 7 que dans le cas d'une traction normale Tₙ sur la sangle, la direction de la composante Rₙ nécessite l'action de la goupille 14 pour assurer l'équilibre de l'organe de verrouillage 17. Mais dans le cas d'une traction importante Tᵢ, on admet que le pêne subit un léger mouvement dans le sens de l'extraction d'où il résulte que le galet 26 pivote autour de son point d'appui 0 sur la surface active 17b de l'organe de verrouillage en déformant la matière de celui-ci. La direction de la force Gₙ du galet sur le verrou tend alors à se modifier de sorte que pour une certaine valeur de la force Tᵢ, la force Gₙ se transforme en une force G avec une force de frottement G ϕ 3' dont la composante R; a alors une direction qui passe en-dessous de l'axe d'articulation de la broche 13 c'est-à-dire de l'autre côté par rapport à la direction de la résultante R_{µ}. On voit donc que dans ces conditions, l'ensemble est auto-bloqué et la goupille 14 n'intervient plus dans le fonctionnement.

Il est à noter que les angles a et doivent être définis de façon à ce que le point 0 soit situé à l'intérieur de l'enveloppe définie par le coefficient de frottement <p 2 du galet 26 sur le pêne P pour empêcher la rotation du galet et son ascension suivant les flèches F1 et F2. Bien entendu, sur la fig. 8, les phénomènes qui surviennent en cas d'une très forte traction sur la sangle sont représentés de façon exagérée pour mieux illustrer le fonctionnement, l'essentiel étant que dans le cas d'un choc important, la résultante R; se situe en-dessous de l'axe de la broche 13, de sorte que le système devient autobloquant.

Il résulte de ces propriétés de la boucle suivant l'invention qu'en définitive l'efficacité du blocage pour des forces de traction importantes sur la sangle permet de réduire les dimensions de l'ensemble de la boucle notamment en largeur.

On va maintenant examiner les figures 9A à 9F pour décrire en détail le fonctionnement lors de l'introduction du pêne et lors du déblocage de la boucle.

Sur la fig. 9A, la boucle est au repos. Dans ces conditions, le galet 26 s'appuie sur la partie avant de l'organe d'éjection 19 et l'organe de verrouillage est appuyé également sur le galet. En effet, la goupille 14 est sollicitée élastiquement contre l'organe de verrouillage 17 par le ressort 23 qui, à son tour, sollicite le poussoir 22 vers l'avant. L'organe d'éjection 19 est maintenu dans la position avant par le ressort 20, un équilibre étant obtenu entre la force de ce ressort et celle du ressort 23.

Si maintenant (fig. 9B) le pêne P est introduit dans le couloir de guidage 11, l'organe d'éjection 19 est tout d'abord sollicité vers l'arrière à l'encontre de l'action du ressort 20, tandis qu'en même temps, le galet 26 est poussé vers l'arrière en bénéficiant du plus grand volume dont il dispose dans la partie arrière de la concavité de l'organe 17. La groupille 14 est sollicitée élastiquement par le ressort 23 contre l'organe de verrouillage qui tend à faire pivoter celui-ci autour de l'axe 13 de façon à maintenir son contact contre le galet 26.

En poursuivant le mouvement d'introduction (fig. 9C), le galet 26 arrive en fin de course de la concavité de l'organe de verrouillage 17. Le pêne poursuit son introduction, se glisse sous le galet, repousse encore l'organe d'éjection jusqu'à ce que l'encoche ménagée sur le pêne P se présente sous le galet qui s'y installe poussé par l'organe de verouillage 17 toujours sous l'action de la goupille 14 (fig. 9D).

L'introduction de pêne P peut alors cesser, l'organe d'éjection sollicité élastiquement par le ressort 20, le ramène en sens inverse de l'introduction jusqu'à ce que la coopération de la chaine formée par l'organe d'éjection 19, le ressort 20, le levier 21, le poussoir 22, le ressort 23 et la goupille 24, trouve sa position d'équilibre (fig. 9E). Pour libérer le pêne P, il convient selon la fig. 9F, d'enfoncer la touche de commande (qui n'a pas été représentée sur les fig. 9A à 9F, pour plus de clarté) moyennant quoi la goupille 14 est ramenée vers l'arrière en coulissant dans les lumières ménagées dans les ailes du support. Dans ces conditions, l'organe de verrouillage peut osciller autour de la broche 13 dans le sens contraire des aiguilles d'une montre en offrant plus de place pour le galet 26 qui peut ainsi remonter la pente ménagée dans l'empreinte du pêne P. Celui-ci est alors éjecté de la boucle sous l'action des ressorts 20 et 23. Il est à noter que le levier 21 peut contribuer à faciliter ce mouvement du fait que son bec 21 e vient en contact du talon 17d sollicitant ainsi l'organe de verrouillage dans le sens contraire des aiguilles d'une montre.

La fig. 10 représente la languette 12A d'un pêne PA dans laquelle il est prévu une empreinte 28 dans chaque face de cette languette. Cette empreinte est de forme cylindrique dont le rayon est au moins égal à celui de la section circulaire du galet 26.

La fig. 11 représente un pêne PB comportant deux empreintes 29 de part d'autre des grandes faces de sa languette 12B, la forme de ces empreintes étant identique à celles représentées sur les précédentes figures.

Le pêne PC de la fig. 12 comporte une languette 12c dans laquelle on a pratiqué un simple trou carré 30 dont les bords transversaux viennent en contact du galet 26. Il est à noter que les pênes PA à PC des figures 10 à 12, peuvent être utilisés indifféremment dans les deux sens.

La variante des fig. 13 et 14 permet d'utiliser un pêne PD dont la languette 12d comporte des empreintes 31 ménagées dans les bords parallèles de cette languette. Dans ce cas, le support comporte un couloir de guidage 32 ménagé dans le fond 33 d'un support 34 par une déformation à section en forme de U. Cette variante permet de réduire encore la largeur de la boucle tout en bénéficiant de tous les avantages de fonctionnement qui ont été décrits ci-dessus.

Le mode de réalisation préféré décrit ci-dessus comporte un galet de section circulaire constante. L'invention n'est pas limitée à un tel moyen de blocage par effet de coin. Pour obtenir les mêmes résultats et garantir tous les avantages de la boucle, on peut utiliser d'autres corps à surface arrondie extérieure, tels qu'une bille, un organe en forme de tonneau, etc.

## Revendications

1. Boucle pour ceinture de sécurité comportant un boîtier (27) dans lequel est placé un support (1 ) en forme d'étrier qui est destiné à être fixé à un moyen de retenu (5) fixe par rapport à la carrosserie du véhicule et qui définit entre ses ailes (1 b, 1 c), un couloir de guidage (11) pour le pêne (P) débouchant à une extrémité de cet étrier, la boucle comportant en outre un organe de verrouillage (17) monté oscillant dans l'étrier (1) autour d'un axe qui est perpendiculaire aux ailes (1 b, 1c) de cet étrier, ainsi qu'un-organe d'arrêt (14) monté coulissant dans ces ailes et effaçable au moyen d'un bouton de commande (24), à l'encontre de l'action d'un dispositif élastique de rappel (20, 23), caractérisée en ce qu'elle comprend en outre des moyens (26) de blocage par effet de coin du pêne dans le couloir de guidage (11) contre la surface intérieure de l'âme (1 a) de l'étrier (1), ces moyens de blocage coopérant avec une surface inclinée active (17b) ménagée sur ledit organe de verrouillage (17).

2. Boucle suivant la revendication 1, caractérisée en ce que les moyens de blocage comportent un élément (26) présentant dans ses zones de contact avec le pêne (P) et l'organe de verrouillage (17) des portions de surface arrondies destinées à venir respectivement en contact d'une part avec le pêne (P) pour le maintenir contre la surface intérieure de l'âme (1 a) de l'étrier (1), et d'autre part, avec la surface inclinée active (17b) de l'organe de verrouillage (17).

3. Boucle suivant la revendication 2, caractérisée en ce que le pêne (P) présente au moins un évidement profilé (12b) dans lequel pénètrent les moyens de blocage par effet de coin (26).

4. Boucle suivant la revendication 2, caractérisée en ce que l'évidement profilé (12b) du pêne (P) présente une surface active (12c) de même inclinaison que la surface active (17b) de l'organe de verrouillage (17) en position bloquée du pêne (P), lesdites surfaces actives (12c, 17b) faisant un angle prédéterminé (a-p) entre elles en convergeant l'une vers l'autre dans la direction d'éjection du pêne (P) de la boucle.

5. Boucle suivant la revendication 3, caractérisée en ce que le profil dudit évidement (28) du pêne (PA) est une portion de cylindre.

6. Boucle suivant la revendication 3, caractérisée en ce que ledit évidement (30) du pêne (PC) est un trou le traversant de part en part.

7. Boucle suivant l'une quelconque des revendications 2 à 5, dont le pêne (PA, PB) comporte une languette (12A, 12B) destinée à être introduite dans ledit couloir de guidage (11 ), caractérisée en ce qu'un évidement (28, 29) est prévu dans chacune des grandes faces de ladite languette (12A, 12B).

8. Boucle suivant l'une quelconque des revendications 2 à 5, dont le pêne (PD) comporte une languette (12D) destinée à être introduite dans ledit couloir de guidage (11 ) caractérisée en ce qu'un évidement (31) est prévu dans l'un ou les deux bords opposés de ladite languette (12D), celle-ci étant destinée à être introduite de chant dans ledit couloir de guidage (32).

9. Boucle suivant l'une quelconque des revendications précédentes, caractérisée en ce que lesdits moyens de blocage comprennent un galet (26) de section circulaire constante.

10. Boucle suivant l'une quelconque des revendications 1 à 9, caractérisée en ce que ledit organe de verrouillage (17) présente à peu près la forme d'un C dans la concavité (17a) duquel est ménagée ladite surface active (17b), cet organe de verrouillage étant traversé par une broche d'articulation (13) engagée dans les ailes (1 b, 1 c) de l'étrier (1 ) près des bords avant de celles-ci.

11. Boucle suivant la revendication 10, caractérisée en ce que l'organe de verrouillage (17) comporte un talon de déblocage (17d) et en ce qu'il est prévu en outre un levier (21 ) monté oscillant entre les ailes (1 b, 1 c) de l'étrier (1 ) autour d'un axe parallèle à l'axe d'oscillation de l'organe de verrouillage, ce levier comportant un bec (21e) destiné à venir en contact avec le talon (17d) de l'organe de verrouillage (17) lorsque ledit bouton de commande (24) est actionné.

12. Boucle suivant la revendication 11, caractérisée en ce qu'un ressort de rappel (20) est associé audit levier (21) pour le solliciter dans une position dans laquelle le bec (21 e) est écarté de l'organe de verrouillage (17) et en ce que ce ressort (20) coopère en même temps avec un organe (19) d'éjection du pêne (P), cet organe d'éjection étant monté coulissant dans le fond (1 a) de l'étrier (1 ) et étant sollicité par ledit ressort de manière à pousser le pêne (P) hors du couloir de guidage (11 ) lorsque la boucle est débloquée.

13. Boucle suivant la revendication 12, dans laquelle ledit organe d'arrêt (14) est une goupille montée coulissante dans des lumières (1 h) pratiquées respectivement dans les ailes (1 b, 1 c) de l'étrier (1) parallèlement au couloir de guidage (11), ledit organe d'arrêt étant solidaire d'un poussoir (22) sollicité élastiquement à rencontre de l'action dé déblocage de la boucle effectuée par le bouton de commande (24), caractérisée en ce que ledit poussoir (22) est muni d'une queue de guidage (22a) traversant l'une des branches (21 c) dudit levier (21 ).

## Patentansprüche

1. Schnalle für Sicherheitsgurt mit einem Gehäuse (27), in welchem ein Träger (1) von Bügelform angeordnet ist, der dazu bestimmt ist, an einem Haltemittel (5) befestigt zu werden, das seinerseits fest bezüglich der Fahrzeugkarosserie ist und welcher zwischen seinen Schenkeln (1 b, 1 c) einen Führungskanal (11) für den Riegel (P), der an einem Ende dieses Bügels mündet, bildet, wobei die Schnalle im übrigen ein Verriegelungsorgan (17 umfasst, das verschwenkend im Bügel (1) um eine Achse gelagert ist, die senkrecht zu den Schenkeln (1 b, 1c) dieses Bügels ist sowie mit einem Halteorgan (14), das gleitverschieblich in diesen Schenkeln und mittels eines Betätigungsknopfes (24) entgegen der Wirkung einer elastischen Rückstefleinrichtung (20, 23) rückstellbar ist, gekennzeichnet im übrigen durch Einrichtungen (26) zur Sperrung des Riegels durch Keilwirkung im Führungskanal (11) gegen die Innenfläche des Bodens (1 a) des Bügels (1), wobei diese Sperreinrichtung mit einer aktiven geneigten Fläche (17b) zusammenwirken, die auf diesem Verriegelungsorgan (17) vorgesehen ist.

2. Schnalle nach Anspruch 1, dadurch gekennzeichnet, dass die Sperreinrichtungen ein Element (26) umfassen, das in seinen Kontaktzonen mit dem Riegel (P) und dem Verriegelungsorgan (17) abgerundete Oberflächenteile aufweist, die dazu bestimmt sind, jeweils in Kontakt einerseits mit dem Riegel (P), um diesen gegen die Innenfläche des Bodens (1 a) des Bügels (1) zu drükken und andererseits mit der geneigten aktiven Fläche (17b) des Verriegelungsorgans (17) zu kommen.

3. Schnalle nach Anspruch 2, dadurch gekennzeichnet, dass der Riegel (P) wenigstens eine profilierte Ausnehmung (12b) aufweist, in welche die Sperreinrichtungen (26) vermittels Keileffekt eindringen.

4. Schnalle nach Anspruch 2, dadurch gekennzeichnet, dass die profilierte Ausnehmung (12b) des Riegels (P) eine aktive Fläche (12c) gleicher Neigung wie die aktive Fläche (17b) des Verriegelungsorgans (17) in gesperrter Lage des Riegels (P) aufweist, wobei diese aktiven Flächen (12c, 12b) einen bestimmten Winkel (a-ß) untereinander bilden, indem sie gegeneinander in Auswurfrichtung des Riegels (P) der Schnalle konvergieren.

5. Schnalle nach Anspruch 3, dadurch gekennzeichnet, dass das Profil dieser Ausnehmung (28) des Riegels (PA) ein Zylinderteil ist.

6. Schnalle nach Anspruch 3, dadurch gekennzeichnet, dass die Ausnehmung (30) des Riegels (PC) ein durchgehendes Loch ist.

7. Schnalle nach einem der Ansprüche 2 bis 5, deren Riegel (PA, PB) eine Zunge (12A, 12B) aufweist, die dazu bestimmt ist, in diesen Führungskanal (11) eingeführt zu werden, dadurch gekennzeichnet, dass eine Ausnehmung (28, 29) in jeder der grossen Flächen der Zunge (12A, 12B) vorgesehen ist.

8. Schnalle nach einem der Ansprüche 2 bis 5, deren Riegel (PD) eine Zunge (12D) aufweist, die dazu bestimmt ist, in den Führungskanal (11) eingeführt zu werden, dadurch gekennzeichnet, dass eine Ausnehmung (31) in einem oder den beiden sich gegenüberstehenden Rändern der Zunge (12D) vorgesehen ist, um hochkant in den Führungskanal (32) eingeführt zu werden,

9. Schnalle nach einem der vorhergehenden Ansprüche, dadurch gekennzeichnet, dass diese Sperreinrichtungen eine Rolle (26) konstanten kreisförmigen Querschnitts umfassen.

10. Schnalle nach einem der Ansprüche 1 bis 9, dadurch gekennzeichnet, dass das Verriegelungsorgan (17) in etwa C-förmige Gestalt aufweist, wobei in der Konkavität (17a) hiervon diese aktive Fläche (17b) vorgesehen ist und dieses Verriegelungsorgan von einer Gelenkspindel (13) durchsetzt ist, welche in die Schenkel (1 b, 1c) des Bügels (1) nahe dessen vorderen Rändern greift.

11. Schnalle nach Anspruch 10, dadurch gekennzeichnet, dass das Verriegelungsorgan (17) eine entsperrende Klinke (17d) aufweist und dass im übrigen ein verschwenkbar zwischen den Schenkeln (1 b, 1c) des Bügels (1 d) um eine Achse parallel zur Schwenkachse des Verriegelungsorgans gelagerter Hebel (21) vorgesehen ist, der eine Nase (21 e) aufweist, die dazu bestimmt ist, in Kontakt mit der Klinke (17d) des Verriegelungsorgans (17) zu kommen, wenn der Betätigungsknopf (24) ausgelöst wird.

12. Schnalle nach Anspruch 11, dadurch gekennzeichnet, dass eine Rückstellfeder (20) diesem Hebel (21) zugeordnet ist, um ihn in eine Stellung zu beaufschlagen, in der die Nase (21 e) vom Verriegelungsorgan (17) entfernt wird und dass diese Feder (20) gleichzeitig mit einem Organ (19) zum Auswerfen des Riegels (P) zusammenwirkt, wobei dieses Auswerferorgan gleitverschieblich im Boden (1 a) des Bügels gelagert ist und von dieser Feder derart beaufschlagt ist, dass er den Riegel (P) aus dem Führungskanal (11), wenn die Schnalle freigegeben wird, drückt.

13. Schnalle nach Anspruch 12, wobei dieses Halteorgan (14) ein Stift ist, der gleitverschieblich in Schlitzen (1 h) gelagert ist, die jeweils in den Schenkeln (1 b, 1c) des Bügels (1) parallel zum Führungskanal (11) ausgespart sind, wobei dieses Halteorgan (14) fest mit einem Drücker (22) verbunden ist, der elastisch entgegen der Wirkung der Entsperrung der Schnalle beaufschlagt wird, die durch den Betätigungsknopf (24) herbeiführbar ist, dadurch gekennzeichnet, dass dieser Drücker (22) mit einem Führungsendstück (22a) versehen ist, welches einen der Schenkel (21 c) dieses Hebels (21) durchsetzt.

## Claims

1. A safety belt buckle comprising a case (27) in which is disposed a U-sectioned support (1) adapted to be fixed to retaining means (5) fixed relative to the body of the vehicle and defining between its branches (1 b, I c), a guiding channel (11) for the bolt (P) opening out at one end of this U-sectioned support, the buckle further comprising a locking element (17) pivotally mounted in the U-sectioned support (1) on a pin which is perpendicular to the branches (1 b, 1 c) of this U-sectioned support, and a stop element (14) slidably mounted in these branches and retractable by means of a control knob (24) in opposition to the action of an elastically yieldable return device (20,23), characterised in that it further comprises wedge-action locking means (26) for locking the bolt in the guiding channel (11) against the inner surface of the web (1 a) of the U-sectioned support (1), these locking means cooperating with an active inclined surface (17b) formed on said locking element (17).

2. A buckle according to claim 1, characterised in that the locking means comprise an element (26) having in its zones contacting the bolt (P) and the locking element (17) portions having a rounded surface adapted to come respectively in contact, on one hand with the bolt (P) for maintaining it against the inner surface of the web (1 a) of the U-sectioned support (1), and, on the other hand, with the active inclined surface (17b) of the locking element (17).

3. A buckle according to claim 2, characterised in that the bolt (P) has at least one shaped recess (12b) in which the wedge-action locking means (26) penetrate.

4. A buckle according to claim 2, characterised in that the shaped recess (12b) of the bolt (P) has an active surface (12c) having the same inclination as the active surface (17b) of the locking element (17) in the locked position of the bolt (P), said active surfaces (12c, 12b) making a predetermined angle (α-β) therebetween by converging toward each other in the direction of ejection of the bolt (P) of the buckle.

5. A buckle according to claim 3, characterised in that the profile of said recess (28) of the bolt (PA) is a portion of a cylinder.

6. A buckle according to claim 3, characterised in that said recess (30) of the bolt (PC) is a throughway opening.

7. A buckle according to any one of the claims 2 to 5, whose bolt (PA, PB) comprises a tongue portion (12A, 12B) adapted to be inserted in said guiding channel (11), characterised in that a cavity (28, 29) is provided in each of the large sides of said tongue portion.

8. A buckle according to any one of the claims 2 to 5, whose bolt (PD) comprises a tongue portion (12D) adapted to be inserted in said guiding channel (11), characterised in that a cavity (31 ) is provided in one or in the two opposed edges of said tongue portion (12D), the latter being adapted to be inserted on edge in said guiding channel (32).

9. A buckle according to any one of the preceding claims, characterised in that said locking means comprise a roller (26) having a constant circular section.

10. A buckle according to any one of the claims 1 to 9, characterised in that said locking element (17) has roughly a C shape in the cavity (17a) of which is formed said active surface (17b), this locking element having extending therethrough a pivot pin (13) engaged in the branches (1 b, 1 c) of the U-sectioned support (1) close to the front edges of said branches.

11. A buckle according to claim 3, characterised in that the locking element (17) comprises an unlocking heel portion (17d) and there is further provided a lever (21) which is pivotally mounted between the branches (1 b, 1c) of the U-sectioned support (1) on a pin parallel to the pivot pin of the locking element, this lever comprising a nose portion (21 e) adapted to come into contact with the heel portion (17d) of the locking element (17) when said control knob (24) is shifted.

12. A buckle accroding to claim 11, characterised in that a return spring (20) is associated with said lever (21) so as to biase it to a position in which the nose portion (21 e) is spaced away from the locking element (17) and this spring (20) cooperates at the same time with an element (19) for ejecting the bolt (P), this ejecting element being slidably mounted in the bottom (1 a) of the U-sectioned support (1) and being biased by said spring in such manner as to urge the bolt (P) out of the guiding channel (11) when the buckle is unlocked.

13. A buckle according to claim 12, in which said stop element (14) is a pin slidably mounted in openings (1 h) respectively formed in the branches (1 b, 1 c) of the U-sectioned support (1) parallel to the guiding channel (11), said stop element being connected to a push member (22) elastically urged in opposition to the unlocking action of the buckle achieved by the control knob (24), characterised in that said push member (22) is provided with a guiding tail portion (22a) extending through one of the branches (21 c) of said lever (21).
